# EUROPÄISCHE PATENTSCHRIFT

(11) **EP 0 421 286 B1**
(45) Veröffentlichungstag und Bekanntmachung des Hinweises auf die Patenterteilung: **09.11.1994**
(21) Anmeldenummer: 90118633.8
(22) Anmeldetag: 28.09.1990
(51) Int. Cl.: B06B 1/06, G10K 11/02

(54) **Piezoelektrischer Wandler**
Piezoelectric transducer
Transducteur piézoélectrique

(30) Priorität: 03.10.1989 DE 3932959
(43) Veröffentlichungstag der Anmeldung: 10.04.1991
(73) Patentinhaber: Richard Wolf GmbH, 75438 Knittlingen (DE)
(72) Erfinder: Schäfer, Dagobert, D - 7518 Bretten (DE); Krauss, Werner, D - 7134 Knittlingen (DE); Jaggy, Peter, D - 7136 ötisheim (DE); Wurster, Helmut, D - 7519 Oberderdingen (DE)
(74) Vertreter: Wilcken, Thomas, Dipl.-Ing.

(56) Entgegenhaltungen:
- EP-A- 0 033 071
- EP-A- 0 118 837
- EP-A- 0 173 864
- EP-A- 0 183 236
- EP-A- 0 372 198
- DE-A- 2 926 182

## Beschreibung

Die Erfindung betrifft einen piezoelektrischen Wandler zur Erzeugung fokussierter Ultraschall-Stoßwellen für die Applikation in der Lithotripsie mit den Merkmalen des Oberbegriffs des Anspruchs 1.

Piezoelektrische Wandler sind grundsätzlich bekannt, beispielsweise aus der DE-PS 34 25 992. Auch die Verwendung eines Koppelmediums zur Ankopplung der Ultraschall-Stoßwellen an den Patientenkörper bei derartigen Wandlern ist hinlänglich bekannt.

Wenn die bekannten wandler zwar in der Praxis mit Erfolg in der Therapie eingesetzt werden, so stellt sich häufig das Problem, daß die Baumaße des Wandlers sehr groß sind, um die für die Desintegration des zu zerstörenden Konkrements erforderliche Energiedichte in seinem Fokus zu erhalten.

Die mit piezoelektrischen Materialien erzeugbaren Energiedichten sind sehr hoch, doch nur ein sehr geringer Teil der zur Verfügung stehenden Energie wird in der Praxis in das Koppelmedium(Wasser oder Öl) eingeleitet ,da sich die schallerzeugende Keramik und das Wasser/Öl akustisch sehr stark voneinander unterscheiden.

Vor dem Hintergrund der vorstehenden Ausführungen ist es nun die Aufgabe der vorliegenden Erfindung, einen Wandler der eingangs erwähnten Art so weiterzubilden, daß die Energiedichte der von ihm erzeugten Ultraschall-Stoßwellen in seinem Fokus so groß ist, daß eine Reduzierung seiner Baumaße möglich ist.

Gelöst wird diese Aufgabe durch die Merkmale des Anspruches 1. Demgemäß wird der bekannte Wandler so ausgebildet, daß zwischen den Wandlerelementen und dem Koppelmedium ein Zwischenmedium zumindest aus einer Schicht vorgesehen ist, dessen akustische Impedanz zwischen jener der Keramik der Wandlerelemente und jener des Koppelmediums liegt und daß die Dicke der Schicht so bemessen ist, daß die Beziehung d>τₖ.c_{LA} gilt, wobei τₖ die Laufzeit des Schalls in der Piezokeramik der Wandlerelemente und c_{LA} die Schallgeschwindigkeit in dem jeweiligen Zwischenmedium ist.

Die Bemessung der Dicke der Schicht des Zwischenmediums kann vorliegend nicht anhand der Wellenlänge des Ultraschalls vorgenommen werden, da die vom Wandler erzeugten Ultraschall-Stoßwellen ein sehr breites Frequenzspektrum aufweisen. Insofern gibt eine Anpassung, wie aus der US-PS 415 6863 bekannt, für die vorliegende Aufgabenlösung nichts her. Dort ist nämlich lediglich vorgesehen, die Dicke einer Vergußmasse, welche die akustische Impedanz des Ankopplungsmediums (Wasser) aufweist, zu einem Viertel der Wellenlänge der von den Einzelschwingern ausgehenden Schallwellen zu bemessen. Vorliegend sind die Voraussetzungen für die Impedanzanpassung ganz andere. Hier ist nicht die Einzelfrequenz bzw. - wellenlänge, sondern die Laufzeit des Schalls durch das einzelne Wandlerelement die Grundlage aller Überlegungen.

Wird zwischen die aktive Oberfläche jedes piezoelektrischen Wandlerelements und das Koppelmedium einer Schicht des Zwischenmediums eingebracht, so muß diese zur Erzielung optimaler Resultate eine bestimmte Dicke und eine bestimmte akustische Impedanz aufweisen.

Da es vorliegend nicht um eine Resonanzabstimmung geht, ist die Dämpfung in den Zwischenschichten nicht von großer Bedeutung, solange diese nicht extreme Werte annimmt und die notwendige Dicke, welche durch die oben genannte Bemessungsvorschrift gegeben ist, nicht um ein Vielfaches überschritten wird.

Die zu wählende akustische Impedanz richtet sich nach den akustischen Gegebenheiten an der Grenzfläche zwischen den aktiven Wandlerelementen und der Schicht des Zwischenmediums bzw. nach den bekannten Schalldurchgangsfaktoren an der Grenzfläche zwischen zwei Medien unterschiedlicher akustischer Impedanz. In jedem Falle liegt sie zwischen jener der Keramik der Wandlerelemente und jener des Koppelmediums.

Die akustische Dicke der Schicht des Zwischenmediums muß größer sein als die der Keramik der Wandlerelemente.

Der Effekt, daß mehr Energie in das Koppelmedium gelangt, kann erhöht werden dadurch, daß mehrere Schichten von Zwischenmedien zwischen den Wandlerelementen und dem Koppelmedium vorgesehen sind, deren akustische Impedanzen von der ersten Schicht auf den Wandlerelementen her in Abstrahlungsrichtung der Ultraschall-Stoßwellen abnehmen.

Stets wird der Schall jede Grenzschicht nur teilweise passieren, weil ein Anteil immer reflektiert wird. Diese Reflexion wird stets weich sein, das heißt eine Phasenumkehr wird eintreten, da die Impedanz jedes Zwischenmediums größer ist als jene des nächsten bzw. des Wassers. Trifft der reflektierte Anteil des Schalls dann an die vorangegangene Grenzschicht, wird er hart, das heißt ohne Phasenumkehr, reflektiert und läuft dann teilweise in die nächste Schicht eines Zwischenmediums bzw. am Ende in das Koppelmedium ein.

Gemäß vorteilhafter Ausgestaltungen kann die Schicht bzw.können die Schichten der Zwischenmedien jeweils einem Wandlerelement, einheitlich allen Wandlerelementen gemeinsam oder gemischt teilweise einheitlich gemeinsam und teilweise jeweils einem Wandlerelement zugeordnet sein.

Grundsätzlich läßt sich der geschilderte Aufbau des erfindungsgemäßen Wandlers realisieren bei selbstfokussierenden, also beispielsweise kalottenförmigen Wandlern, aber auch bei planaren Wandlern.

Bei letzteren kann vorteilhaft vorgesehen werden, daß zumindest eine Schicht eines Zwischenmediums als akustische Linse ausgebildet ist. Diese Schicht übernimmt dann die Aufgabe der Fokussierung der Ultraschall-Stoßwellen auf den Fokus des Wandlers, so daß ein zusätzlicher Mehraufwand nicht betrieben werden muß.

Gemäß einer weiteren vorteilhaften Ausführungsform weist der Wandler in Abstrahlungsrichtung der Ultraschall-Stoßwellen eine Schicht eines Zwischenmediums auf den Wandlerelementen auf, die eine die Wandlerelemente elektrisch miteinander verbindende, diesen zugekehrte Oberfläche aufweist. Diese Oberfläche ist dann mit dem einen Pol des Pulsgenerators verbunden. Die erste Schicht wird damit als gemeinsame Elektrode für alle Wandlerelemente genutzt, wodurch sich nicht nur der Aufwand bislang erforderlicher Verdrahtung erheblich reduziert, sondern der Wandler insgesamt kompakter und störungsunanfälliger wird.

Diese vorteilhafte Weiterbildung kann dadurch in einfacher Weise realisiert werden, daß die erste Schicht massiv und metallisch ist. Hierzu eignet sich beispielsweise Aluminium, dessen akustische Impedanz den erwähnten Bedingungen entspricht.

Im Falle eines planaren Wandlers kann diese Ausführungsform vorteilhaft dadurch weitergebildet werden, daß die Schicht als massive, akustische Linse aufgebaut ist. Diese übernimmt dann wieder die Aufgabe der Fokussierung der Ultraschall-Stoßwellen auf den Wandlerfokus.

Jedes Wandlerelement weist ein sogenanntes Backing auf, dessen akustische Impedanz mindestens so groß ist wie jene der Keramik der einzelnen wandlerelemente. Diese Maßnahme sichert einen nahezu reflexionsfreien Abschluß der Wandlerelemente, so daß für die Lithotripsie unerwünschte negative Zugimpulse auf ein praktisch mögliches Mindestmaß beschränkt werden.Die Backings können so ausgebildet sein, daß der von der Keramik herkommende Schall an ihrer Rückseite so gestreut wird,daß er nicht im Fokus des Wandlers gebündelt wird.Dies kann beispielsweise durch Aufrauhen der Rückseite der Backings oder durch entsprechende Formgebung zu beispielsweise einem Kegel erzielt werden.

Alle Wandlerelemente können aber auch mit einem gemeinsamen Backing für ihren reflexionsfreien Abschluß versehen sein.

Bei allen vorerwähnten Ausbildungen des Wandlers ist die Energiedichte der Ultraschall-Stoßwellen im Wandlerfokus gegenüber bisherigen Wandlern durch "passive" Maßnahmen erhöht worden durch die bessere Ankopplung der Ultraschall-Stoßwellen in das Koppelmedium, also durch die bessere Ausnutzung der von den wandlerelementen erzeugten Energie. Einige der beschriebenen Ausführungen gestatten aber auch zusätzlich zu dieser Maßnahme eine Erhöhung der Energiedichte im Wandlerfokus durch "aktive" Maßnahmen. Namentlich bezieht sich dies auf die Ansteuerung der Wandlerelemente durch höhere Spannungen. Dies war bislang in erster Linie aufgrund von Sicherheitsaspekten, aber auch mit Rücksicht auf die Standzeit des Wandlers nicht ohne weiteres möglich.

Demgemäß ist es bei einer vorteilhaften Weiterbildung des Wandlers vorgesehen, daß die Wandlerelemente mit dem elektrisch leitenden Träger mittels elektrisch leitender Befestigungsmittel verspannt sind, wobei der Träger mit dem anderen Pol des Pulsgenerators verbunden ist. Hierdurch wird die Ansteuerung der Wandlerelemente mit höheren Spannungen möglich, ohne daß die Wandlerelemente aus ihrer Verankerung platzen, wodurch ein irreparabler Schaden entstünde.

Eine höhere Ansteuerbarkeit mit höheren Spannungen, wodurch die Abgabeleistung des Wandlers aktiv erhöht wird, kann bei den weiter oben beschriebenen Ausführungsformen des Wandlers, bei denen die erste Schicht eines Zwischenmediums auf den Wandlerelementen massiv und metallisch ist und somit als eine Elektrode dient, dadurch erreicht werden, daß der durch die erste Schicht, dem gemeinsamen Backing, bzw. den Träger umrissene Raum mittels elektrisch nicht leitenden Seitenwänden flüssigkeits- und gasdicht abgeschlossen ist, und daß dieser Raum mit einem hochisolierenden Medium gefüllt ist. Als hochisolierendes Medium kann beispielsweise ein Gas, Öl oder auch ein fester Isolator in Betracht kommen.

Es ist auch möglich, den Wandler so auszubilden, daß eine elektrisch leitende erste Schicht den Träger bildet, welche mit dem einen Pol des Pulsgenerators verbunden ist, und daß dieser Träger mit einem Gehäuse einen flüssigkeits- und gasdicht abgeschlossenen Raum umschließt, welcher mit einem hochisolierenden Medium gefüllt ist. Auch hierdurch ergibt sich eine relative Erhöhung der Energiedichte der von dem Wandler erzeugten Ultraschall-Stoßwellen im Fokus durch einerseits eine höhere Abstrahlleistung und andererseits durch eine bessere Einkoppelung der Energie in das Koppelmedium.

Eine weitere Ausführungsform des Wandlers, bei dem aktiv und passiv für die Erhöhung der Energiedichte im Fokus gesorgt ist, ergibt sich, wenn die erste Schicht aus einem hoch isolierenden Vergußmaterial besteht, welches auch die Zwischenräume zwischen den Wandlerelementen ausfüllt. Hierbei übernimmt die erste Schicht sowohl die Aufgabe der Impedanzanpassung als auch die Aufgabe der seitlichen elektrischen Isolation der Wandlerelemente voneinander, wodurch der Wandler mit höheren Spannungen als bisher angesteuert werden kann.

Als Vergußmaterial eignen sich besonders Polyurethane Epoxigemische oder Silikone.

Die Erfindung wird anhand einiger Ausführungsbeispiele näher erläutert. Hierbei zeigt:
- Figur 1: ein erstes Ausführungsbeispiel des Wandlers,
- Figur 2: ein zweites Ausführungsbeispiel,
- Figur 3: ein drittes Ausführungsbeispiel,
- Figur 4: ein viertes Ausführungsbeispiel,
- Figur 5: ein fünftes Ausführungsbeispiel,
- Figur 6: ein sechstes Ausführungsbeispiel,
- Figur 7: ein siebentes Ausführungsbeispiel,
- Figur 8: ein achtes Ausführungsbeispiel,
und
- Figur 9: ein neuntes Ausführungsbeispiel,
jeweils in schematischer Schnittansicht.

In den Zeichnungen sind gleiche Teile mit denselben Bezugszeichen versehen.

Figur 1 zeigt einen kalottenförmigen und damit selbstfokussierenden Wandler, der von den piezoelektrischen Wandlerelementen die erzeugte Ultraschall-Stoßwelle über ein Koppelmedium 20 auf den Fokus 15 bündelt. Die Wandlerelemente 2 sind mit ihrer aktiven Oberfläche an einem Träger 8 verhaftet.

Der Träger 8 ist im gezeigten Ausführungsbeispiel identisch mit der ersten Schicht 3, deren Dicke nach der Beziehung d>τₖ . c_{LA} bemessen ist, wobei τₖ die Laufzeit des Schalls in der Piezokeramik der Wandlerelemente 2 und c_{LA} die Schallgeschwindigkeit in der Schicht 3 ist.

Auf die Schicht 3 ist eine weitere, der Impedanzanpassung dienenden Schicht 4 eines Zwischenmediums aufgebracht, dessen akustische Impedanz zwischen jener der Schicht 3 und jener des Koppelmediums 20 liegt. Für die Dicke der Schicht 4 gilt die obige Beziehung entsprechend, wobei hier c_{LA} die Schallgeschwindigkeit in der Schicht 4 ist.

Die Schicht 3 bzw. der Träger 8 ist hier massiv und metallisch, also elektrisch leitend. Er dient als eine gemeinsame Elektrode für alle Wandlerelemente 2 und ist entsprechend mit dem einen Pol eines Pulsgenerators 7 verbunden. Der andere Pol des Generators 7 ist über eine Verdrahtung 11 am rückseitigen Ende der Wandlerelemente 2 über elektrisch leitende Einzelbackings 6 angeschlossen. Die kegelförmige Gestalt der Backings 6 bewirkt, daß von ihrer Rückseite herkommender Schall so gestreut wird, daß er nicht im Fokus 15 gebündelt wird.

Als Material für die Schicht 3 bzw. den Träger 8 kommt vorliegend Aluminium in Betracht, wenn Wasser als Koppelmedium 20 Verwendung findet.

Die Ausbildung der ersten Schicht 3 als massiven Träger 8 ermöglicht es, daß dieser mit einem Gehäuse 21 einen flüssigkeits- und gasdichten Raum umschließt, der mit einem hochisolierenden Medium 18 gefüllt ist. Das Medium 18 verhindert einen Übersprung von Funken an den einzelnen Wandlerelementen 2 bei einer hohen, an die Elemente 2 gelegten Spannung. Dementsprechend kann dieser Wandler mit einer Spannung angesteuert werden, welche eine wesentlich höhere Abgabeleistung im Vergleich zu bekannten Wandlern ermöglicht.

Figur 2 zeigt eine Ausführungsform eines kalottenförmigen Wandlers, bei dem die Wandlerelemente 2 rückseitig mit elektrisch leitenden Einzelbackings 6 und mit einem elektrisch leitenden Träger 8 durch Schrauben 9 verspannt sind.

Auf den Wandlerelementen 2 sind zwei Schichten 3 und 4 von Zwischenmedien aufgebracht zur Anpassung der Impedanz an das nicht dargestellte Ankoppelmedium.

Die erste Schicht 3 ist elektrisch leitend. Sie wird zur Zuführung der Spannung vom Pulsgenerator 7 an die Wandlerelemente 2 genutzt. Der andere Pol des Generators 7 ist mit den Wandlerelementen 2 über den Träger 8, Schrauben 9 und Backings 6 verbunden.

Figur 3 zeigt einen planaren Wandler, bei dem die Wandlerelemente mit den Einzelbackings 6 durch Schrauben 9 mit dem Träger 8 verspannt sind. Die Anpassung der akustischen Impedanz wird hier durch drei Schichten 3,4 und 5 von Zwischenmedien auf den Wandlerelementen 2 erzielt, wobei selbstverständlich die eingangs genannten Bedingungen für deren akustische Impedanzen erfüllt sind.

Die Schicht 5 ist hier allen Wandlerelementen 2 gemeinsam zugeordnet. Sie ist darüber hinaus als akustische Linse ausgebildet, die gemeinsam mit der ersten Anpaßschicht(3)die Fokussierung der abgestrahlten Ultraschall-Stoßwellen bewerkstelligt.
Figur 4 zeigt ebenfalls einen planaren Wandler, bei dem in Abstrahlungsrichtung der Ultraschall-Stoßwellen drei Schichten 3,4 und 5 von Zwischenmedien auf die wie schon in Verbindung mit dem Ausführungsbeispiel gemäß Figur 3 erläutert verspannten Wandlerelemente 2 aufgebracht sind. Hier ist die mittlere Schicht 4 als gemeinsame Schicht vorgesehen und als fokussierende Akustische Linse gestaltet.

Vorliegend umreißen elektrisch nichtleitende Seitenwände 16, der gemeinsame Träger 8 und die Schicht 4 einen flüssigkeits- und gasdichten Raum, der mit einem hochisolierenden Medium 18 gefüllt ist.

Eine ähnliche Ausführungsform zeigt im übrigen Figur 5. Hier sind allerdings alle Schichten 3,4 und 5 einheitlich für alle Wandlerelemente 2 gemeinsam vorgesehen, von denen die Schichten 4 und 5 eine Linsenfunktion innehaben.

Bei dem in Figur 6 gezeigten Ausführungsbeispiel weisen die Wandlerelemente ein gemeinsames Backing 14 auf, welches zudem den von der ersten Schicht 3 und den elektrisch nichtleitenden Seitenwänden 16 umrissenen Raum abschließt, in welchem sich ein hochisolierendes Medium 18 befindet. Die Rückseite des Backings 14 ist so gestaltet, daß an ihr reflektierter Schall nicht mehr im Fokus des Wandlers gebündelt wird. Alle Schichten 3 bis 6 sind gemeinsam für alle Wandlerelemente vorgesehen, wobei die Schichten 4 und 5 der Fokussierung der Ultraschall-Stoßwellen dienend als Linsen ausgebildet sind.

Wie Figur 7 zeigt, ist die Verwendung eines gemeinsamen Backings 14 auch bei einem kalottenförmigen Wandler möglich. Hier sind die Schichten 3 und 4 der Zwischenmedien jeweils einem Wandlerelement 2 zugeordnet.

In Figur 8 ist ein extremer Fall dargestellt, indem das piezokeramische Material 2 einstückig ist. Dieses ist durch ein Backing 14 rückseitig abgeschlossen. Die Impedanzanpassung erfolgt durch zwei Schichten 3 und 4 von Koppelmedien.

In Figur 9 ist schließlich eine besonders bevorzugte Ausführungsform des Wandlers dargestellt. Vorliegend ist nur eine Schicht 3 eines Zwischenmediums dargestellt. Die Schicht 3 besteht aus einem hochisolierenden Vergußmaterial, wofür beispielsweise Polyurethane, Epoxigemische oder Silikone verwendet werden können.

Das Vergußmaterial hat eine akustische Impedanz, die wieder zwischen jener der Keramik der Wandlerelemente 2 und jener des Koppelmediums 20 liegt. Mit ihm sind die Zwischenräume 22 zwischen den einzelnen Wandlerelementen 2 ausgefüllt.

Dieser Wandler kann aufgrund der Isolation mit höheren Spannungen angesteuert werden als bekannte Wandler. Darüber hinaus hat er den Vorteil, daß die Wandlerelemente 2 absolut wassergeschützt in der Vergußmasse eingebettet sind, wodurch sich eine überragende Störunanfälligkeit des Wandlers ergibt.

## Patentansprüche

1. Piezoelektrischer Wandler zur Erzeugung fokussierter Ultraschall-Stoßwellen für die Applikation in der Lithotripsie, dessen pulsweise abgegebenen Ultraschall-Stoßwellen über ein Koppelmedium (20) an den Körper eines Patienten übertragbar sind, bestehend aus einer Vielzahl von einzelnen, an die Pole eines Pulsgenerators (7) angeschlossenen piezoelektrischen Wandlerelementen (2) aus Keramik, die auf einem Träger (8) mosaikartig und seitlich voneinander elektrisch isoliert festgelegt sind, wobei der akustische Abschluß der Wandlerelemente im wesentlichen reflexionsfrei ist,
dadurch gekennzeichnet,
daß zwischen den Wandlerelementen (2) und dem Koppelmedium (20) ein Zwischenmedium aus zumindest einer Schicht (3,4,5) vorgesehen ist, dessen akustische Impedanz zwischen jener der Keramik der Wandlerelemente (2) und jener des Koppelmediums (20) liegt, und
daß die Dicke der Schicht (3,4,5) so bemessen ist, daß die Beziehung d>τₖ · c_{LA} gilt, wobei τ ₖ die Laufzeit des Schalls in der Piezokeramik der Wandlerelemente (2) und c_{LA} die Schallgeschwindigkeit in dem jeweiligen Zwischenmedium ist.

2. Piezoelektrischer Wandler nach Anspruch 1, dadurch gekennzeichnet, daß mehrere Schichten (3,4,5) von Zwischenmedien zwischen den Wandlerelementen (2) und dem Koppelmedium (20) vorgesehen sind, deren akustische Impedanzen von der ersten Schicht (3) auf den Wandlerelementen (2) her in Richtung auf die Abstrahlungsrichtung der Ultraschall-Stoßwellen gesehen zum Koppelmedium (20) abnehmen.

3. Piezoelektrischer Wandler nach Anspruch 1 oder 2, dadurch gekennzeichnet, daß die Schicht bzw. Schichten (3,4,5) der Zwischenmedien jeweils einem Wandlerelement (2) zugeordnet ist bzw. sind.

4. Piezoelektrischer Wandler nach Anspruch 1 oder 2, dadurch gekennzeichnet, daß die Schicht bzw. Schichten (3,4,5) einheitlich allen Wandlerelementen (2) gemeinsam zugeordnet ist bzw. sind.

5. Piezoelektrischer Wandler nach Anspruch 1 oder 2, dadurch gekennzeichnet, daß die Schichten (3,4,5) teilweise einheitlich gemeinsam und teilweise jeweils einem Wandlerelement (2) zugeordnet sind.

6. Piezoelektrischer Wandler nach einem der Ansprüche 1 bis 5, dadurch gekennzeichnet, daß zumindest ein Zwischenmedium (3,4, 5)als akustische Linse ausgebildet ist.

7. Piezoelektrischer Wandler nach einem der Ansprüche 1 bis 6, dadurch gekennzeichnet, daß die in Abstrahlungsrichtung der Ultraschall-Stoßwellen erste Schicht (3) auf den Wandlerelementen (2) eine die Wandlerelemente (2) elektrisch miteinander verbindende, diesen zugekehrte Oberfläche aufweist, welche mit dem einen Pol des Pulsgenerators (7) verbunden ist.

8. Piezoelektrischer Wandler nach einem der Ansprüche 1 bis 7, dadurch gekennzeichnet, daß die erste Schicht (3) auf den Wandlerelementen (2) massiv und metallisch ist.

9. Piezoelektrischer Wandler nach Anspruch 8, dadurch gekennzeichnet, daß eine Schicht (3) als eine massive, akustische Linse ausgebildet ist.

10. Piezoelektrischer Wandler nach einem der Ansprüche 1 bis 9, dadurch gekennzeichnet, daß jedes Wandlerelement ein Backing (6) aufweist, dessen akustische Impedanz mindestens so groß ist wie jene der Keramik der Wandlerelemente (2).

11. Piezoelektrischer Wandler nach Anspruch 10, dadurch gekennzeichnet, daß die Backings (6,14) so ausgebildet sind, daß der von der Rückseite der Backings her kommende Schall so gestreut wird, daß er nicht im Fokus gebündelt wird.

12. Piezoelektrischer Wandler nach einem der Ansprüche 1 bis 9, dadurch gekennzeichnet, daß ein gemeinsames Backing (14) für alle Wandlerelemente (2) zu deren reflektionsfreiem Abschluß ausgebildet ist.

13. Piezoelektrischer Wandler nach einem der Ansprüche 1 bis 12, dadurch gekennzeichnet, daß die Wandlerelemente (2) mit dem elektrisch leitenden Träger (8) mittels elektrisch leitender Befestigungsmittel (9) verspannt sind, und daß der Träger (8) mit dem anderen Pol des Pulsgenerators (7) verbunden ist.

14. Piezoelektrischer Wandler nach Anspruch 7,8 oder 9 in Verbindung mit Anspruch 13, dadurch gekennzeichnet, daß der durch eine Schicht (3,4), dem gemeinsamen Backing (14), bzw. den Träger (8) umrissene Raum mittels elektrisch nicht leitenden Seitenwänden (16) flüssigkeits-und gasdicht abgeschlossen ist, und daß dieser Raum mit einem hoch isolierenden Medium (18) gefüllt ist.

15. Piezoelektrischer Wandler nach einem der Ansprüche 1 bis 12, dadurch gekennzeichnet, daß eine elektrisch leitende erste Schicht (3) den Träger (8) bildet, welcher mit dem einen Pol des Pulsgenerators (7) verbunden ist, und daß dieser Träger (8) mit einem Gehäuse (21) einen flüssigkeits- und gasdicht abgeschlossenen Raum umschließt, welcher mit einem hoch isolierenden Medium (18) gefüllt ist.

16. Piezoelektrischer Wandler nach einem der Ansprüche 1 bis 12, dadurch gekennzeichnet, daß die erste Schicht (3) aus einem hoch isolierenden vergußmaterial besteht, welches auch die Zwischenräume (22) zwischen den Wandlerelementen (2) ausfüllt.

17. Piezoelektrischer Wandler nach Anspruch 16, dadurch gekennzeichnet, daß das Vergußmaterial aus Polyurethanen, Epoxigemischen oder Silikonen besteht.

## Claims

1. Piezoelectric transducer for producing focused ultrasound shock waves for application in lithotripsy, it being possible for the ultrasound shock waves thereof, which are emitted in pulses, to be transferred to the body of a patient via a coupling medium (20), comprising a plurality of individual ceramic piezoelectric transducer elements (2) connected to the poles of a pulse generator (7), which transducer elements (2) are fixed on a support (8) in mosaic fashion and electrically insulated from one another laterally, the acoustic sealing of the transducer elements being essentially free of reflection, characterised in that an intermediate medium of at least one layer (3, 4, 5) is provided between the transducer elements (2) and the coupling medium (20), acoustic impedance thereof being between that of the ceramic of the transducer elements (2) and that of the coupling medium (20), and in that the thickness of the layer (3, 4, 5) has dimensions such that the relationship d > τₖ · c_{LA} applies, τₖ being the propagation time of the sound in the piezoelectric ceramic of the transducer elements (2) and c_{LA} being the sound velocity in the particular intermediate medium.

2. Piezoelectric transducer according to claim 1, characterised in that several layers (3, 4, 5) of intermediate media are provided between the transducer elements (2) and the coupling medium (20), the acoustic impedances thereof decreasing from the first layer (3) on the transducer elements (2), seen in the emission direction of the ultrasound shock waves, to the coupling medium (20).

3. Piezoelectric transducer according to claim 1 or 2, characterised in that the layer or layers (3, 4, 5) of intermediate media is or are assigned in each case to one transducer element (2).

4. Piezoelectric transducer according to claim 1 or 2, characterised in that the layer or layers (3, 4, 5) is or are assigned uniformly to all transducer elements (2) together.

5. Piezoelectric transducer according to claim 1 or 2, characterised in that the layers (3, 4, 5) are assigned partly uniformly together and partly in each case to one transducer element (2).

6. Piezoelectric transducer according to one of claims 1 to 5, characterised in that at least one intermediate medium (3, 4, 5) is designed as an acoustic lens.

7. Piezoelectric transducer according to one of claims 1 to 6, characterised in that layer (3) on the transducer elements (2), first in the emission direction of the ultrasound shock waves, has a surface connecting the transducer elements (2) electrically with one another and facing the latter, which surface is connected to one pole of the pulse generator (7).

8. Piezoelectric transducer according to one of claims 1 to 7, characterised in that the first layer (3) on the transducer elements (2) is solid and metallic.

9. Piezoelectric transducer according to claim 8, characterised in that a layer (3) is designed as a solid acoustic lens.

10. Piezoelectric transducer according to one of claims 1 to 9, characterised in that each transducer element has a backing (6), the acoustic impedance thereof being at least as large as that of the ceramic of the transducer elements (2).

11. Piezoelectric transducer according to claim 10, characterised in that the backings (6, 14) are designed such that the sound originating from the rear side of the backing is scattered so that it is not bundled at the focal point.

12. Piezoelectric transducer according to one of claims 1 to 9, characterised in that a common backing (14) for all transducer elements (2) is designed for them to have reflection-free sealing.

13. Piezoelectric transducer according to one of claims 1 to 12, characterised in that the transducer elements (2) are braced by means of electrically conductive attachment means (9) to the electrically conductive support (8), and in that the support (8) is connected to the other pole of the pulse generator (7).

14. Piezoelectric transducer according to claim 7, 8 or 9 in conjunction with claim 13, characterised in that the space defined by a layer (3, 4), the common backing (14), or the support (8), is sealed to be liquid-tight and gas-tight by means of electrically non-conductive side walls (16), and in that this space is filled with a highly insulating medium (18).

15. Piezoelectric transducer according to one of claims 1 to 12, characterised in that an electrically conductive first layer (3) forms the support (8) which is connected to one pole of the pulse generator (7), and in that this support (8) with a housing (21) encloses a space sealed to be liquid-tight and gas-tight and which is filled with a highly insulating medium (18).

16. Piezoelectric transducer according to one of claims 1 to 12, characterised in that the first layer (3) consists of a highly insulating sealing material which also fills the gaps (22) between the transducer elements (2).

17. Piezoelectric transducer according to claim 16, characterised in that the sealing material consists of polyurethanes, epoxy mixtures or silicones.

## Revendications

1. Transducteur piézoélectrique destiné à produire des ondes de choc ultrasonores focalisées, pour l'application en lithotriptie, dont les ondes de chocs ultrasonores délivrées de manière pulsée, peuvent être transmises, par l'intermédiaire d'un milieu de couplage (20), au corps d'un patient, et composé d'un grand nombre d'éléments de transducteur piézoélectriques (2) individuels en céramique, raccordés aux pôles d'un générateur d'impulsions (7), et fixés à la manière d'une mosaïque sur un support (8) en étant isolés électriquement, latéralement les uns des autres, la charge acoustique des éléments de transducteur étant essentiellement libre de réflexions,
caractérisé en ce qu'entre les éléments de transducteur (2) et le milieu de couplage (20), est prévu un milieu intermédiaire constitué d'au moins une couche (3, 4, 5), dont l' impédance acoustique se situe entre celle de la céramique des éléments de transducteur (2) et celle du milieu de couplage (20), et en ce que l'épaisseur de la couche (3, 4, 5) est dimensionnée de manière telle que l'on vérifie la relation d > τₖ.c_{LA}, τₖ étant la durée de propagation dans la piézo-céramique des éléments de transducteur (2), et c_{LA} la vitesse du son dans le milieu intermédiaire considéré.

2. Transducteur piézoélectrique selon la revendication 1, caractérisé en ce qu'entre les éléments de transducteur (2) et le milieu de couplage (20), sont prévues plusieurs couches (3, 4, 5) de milieux intermédiaires, dont les impédances acoustiques diminuent à partir de la première couche (3) sur les éléments de transducteur (2), en direction du rayonnement des ondes de choc ultrasonores, en direction du milieu de couplage (20).

3. Transducteur piézoélectrique selon la revendication 1 ou 2, caractérisé en ce que la couche ou les couches (3, 4, 5) des milieux intermédiaires, est ou sont associées à chaque fois à un élément de transducteur (2).

4. Transducteur piézoélectrique selon la revendication 1 ou 2, caractérisé en ce que la couche ou les couches (3, 4, 5) de milieux intermédiaires, est ou sont associées de manière uniforme et en commun à tous les éléments de transducteur (2).

5. Transducteur piézoélectrique selon la revendication 1 ou 2, caractérisé en ce que les couches (3, 4, 5) sont associées en partie de manière uniforme et en commun, et en partie à chaque fois à un élément de transducteur (2).

6. Transducteur piézoélectrique selon l'une des revendications 1 à 5, caractérisé en ce qu'au moins un milieu intermédiaire (3, 4, 5) est constitué sous la forme d'une lentille acoustique.

7. Transducteur piézoélectrique selon l'une des revendications 1 à 6, caractérisé en ce que la première couche (3), en se référant à la direction de rayonnement des ondes de chocs ultrasonores, sur les éléments de transducteur (2), comporte une surface qui est dirigée vers les éléments de transducteur (2), les relie entre-eux de manière électrique, et est reliée à l'un des pôles du générateur d'impulsions (7).

8. Transducteur piézoélectrique selon l'une des revendications 1 à 7, caractérisé en ce que la première couche (3) sur les éléments de transducteur (2) est massive et métallique.

9. Transducteur piézoélectrique selon la revendication 8, caractérisé en ce qu'une couche (3) est réalisée en tant que lentille acoustique, massive.

10. Transducteur piézoélectrique selon l'une des revendications 1 à 9, caractérisé en ce que chaque élément de transducteur (2) comporte un élément de renforcement arrière (6) dont l'impédance acoustique est au moins aussi grande que celle de la céramique des éléments de transducteur (2).

11. Transducteur piézoélectrique selon la revendication 10, caractérisé en ce que les éléments de renforcement arrière (6, 14) sont réalisés de façon à ce que le son provenant du côté arrière des éléments de renforcement arrière est dispersé de manière telle, qu'il ne soit pas concentré dans le foyer.

12. Transducteur piézoélectrique selon l'une des revendications 1 à 9, caractérisé en ce que l'on constitue un élément de renforcement arrière (14) commun à tous les éléments de transducteur (2), en vue de former leur charge libre de réflexions.

13. Transducteur piézoélectrique selon l'une des revendications 1 à 12, caractérisé en ce que les éléments de transducteur (2) sont contraints avec le support (8) électriquement conducteur, à l'aide de moyens de fixation (9) électriquement conducteurs, et en ce que le support (8) est relié à l'autre pôle du générateur d'impulsions (7).

14. Transducteur piézoélectrique selon la revendication 7, 8 ou 9, en combinaison avec la revendication 13, caractérisé en ce que l'espace délimité par une couche (3, 4), l'élément de renforcement arrière commun (14) ou bien le support (8), est fermé de manière étanche aux gaz et aux liquides, au moyen de parois latérales (16) électriquement non conductrices, et en ce que cet espace est rempli d'un milieu hautement isolant (18).

15. Transducteur piézoélectrique selon l'une des revendications 1 à 12, caractérisé en ce qu'une première couche (3) électriquement conductrice forme le support (8), qui est relié à l'un des pôles du générateur d'impulsions (7), et en ce que ce support (8) délimite avec un carter (21), un espace fermé de manière étanche aux liquides et aux gaz, qui est rempli d'un milieu hautement isolant (18).

16. Transducteur piézoélectrique selon l'une des revendications 1 à 12, caractérisé en ce que la première couche (3) est réalisée en un matériau de scellement hautement isolant, qui remplit également les espaces intermédiaires (22) entre les éléments de transducteur (2).

17. Transducteur piézoélectrique selon la revendication 16, caractérisé en ce que le matériau de scellement est constitué de polyuréthanes, de mélanges époxy ou de silicones.
